# EUROPÄISCHE PATENTSCHRIFT

(11) **EP 0 048 381 B1**
(45) Veröffentlichungstag und Bekanntmachung des Hinweises auf die Patenterteilung: **17.04.1985**
(21) Anmeldenummer: 81107037.4
(22) Anmeldetag: 07.09.1981
(51) Int. Cl.: C23F 1/00, C23F 1/08, C23G 1/36, C01G 3/05

(54) **Verfahren zur Regenerierung salzsaurer Kupferchlorid-Ätzlösungen**
Process for the regeneration of hydrochloric copper chloride etching solutions
Procédé pour la régénération de solutions de chlorure de cuivre chlorhydrique destinées à la gravure

(30) Priorität: 23.09.1980 DE 3035864
(43) Veröffentlichungstag der Anmeldung: 31.03.1982
(73) Patentinhaber: SIEMENS AKTIENGESELLSCHAFT, 80333 München (DE)
(72) Erfinder: Konstantouros, Efthimios Dr. rer. nat.,Dipl.-Chem., D-8000 München 71 (DE); Höck, Karl, D-8174 Benediktbeuern (DE)

## Beschreibung

Die Erfindung betrifft ein Verfahren zur Regenerierung salzsaurer Kupferchlorid-Ätzlösungen, die vorzugsweise in der Leiterplattenfertigung zum Ätzen von nicht galvanisierten Leiterplatten dienen, wobei das Ätzen und Regenerieren in gesonderten Vorrichtungen erfolgt, zwischen denen die Ätzlösung im Kreislauf taktweise oder kontinuierlich geführt wird und die Regenerierung vorzugsweise mit Sauerstoffgas vorgenommen wird, mit einer Glocke, in die zur Regenerierung die aus einer Ätzmaschine abgesaugte, verbrauchte Ätze oben eingesprüht wird.

In der deutschen Patentschrift 1 207 183 ist ein kontinuierliches Regenerierverfahren für insbesondere bei der Herstellung gedruckter Schaltungen verwendete kupferhaltige Ätzlösungen beschrieben und dargestellt. Die Regeneriereinrichtung besteht aus einem hohen Standbehälter, der am Boden Fritten für die Feinverteilung zugeführter Preßluft enthält. Das Ätzmittel zirkuliert kontinuierlich zwischen Standbehälter und Ätzmaschine. Dabei finden folgende Reaktionen statt:
Ätzprozeß:
Regenerierprozeß:

In der Literatur wird meistens - einfachheitshalber - die Bildung des leichtlöslichen CuCI₂ -Komplexes aus dem schwerlöslichen CuCI-Salz nicht in Betracht gezogen. Beim Regenerieren wird das beim Ätzen gebildete inaktive Kupfer (I)-Ion zu ätzfähigem Kupfer (ll)-lon oxidiert.

In der DE-AS 1 621 437 wird eine Vorrichtung zum Zuführen von Chlorgas in eine Ätzmittelregenerierungsanlage behandelt. Das Chlorgas wird nach diesem Verfahren über einen Injektor (Wasserstrahlpumpen-Prinzip) direkt in die Ätze der Ätzmaschine eingeleitet, wobei das einwertige Kupfer(I)-lon nach der folgenden Gleichung zu Kupfer(II)-lon oxidiert wird:

Der DE-PS 1 225465 liegt ein Verfahren zum Ätzen von Kupfer mit einer Kupfer(II)-Clorid-Lösung zugrunde. Bei diesem bekannten Verfahren erfolgt die Regenerierung nach der Gleichung

In einem Tank befindet sich die Kupfer(II)-Chlorid-Lösung. In zwei Vorratsbehältern werden verdünnte Salzsäure und Natriumchlorat bereitgehalten und durch eine automatische Regeleinrichtung dem Ätzbad in der erforderlichen Menge zugesetzt. Durch eine pH-Meßsonde, einen Verstärker und ein Steuerventil wird hierbei der Zufluß an Salzsäure und durch eine Fotozelle, einen Verstärker und ein Steuerventil der Zufluß an Natriumchlorat gesteuert.

In der Zeitschrift Elektronik, 1969, Heft 11, ist auf den Seiten 335 und 336 der Aufsatz »Moderne Ätzverfahren für Druckschaltungen« abgedruckt. Das Regenerieren geht mit Wasserstoffperoxid und Salzsäure nach der folgenden Gleichung vor sich:

Die wäßrigen Lösungen von Wasserstoffperoxid und Salzsäure werden über die Messung des Redoxpotentials bzw. des pH-Wertes in die Ätzmaschine zudosiert.

Bei dem in der DE-AS 2 008 766 beschriebenen Verfahren erfolgt ein Regenerieren mit sauerstoffhaltigem Gas unter Rückgewinnung des geätzten Kupfers durch Elektrolyse.

Der vorliegenden Erfindung liegt die Aufgabe zugrunde, ein abluftfreies Verfahren zur kontinuierlichen Regenerierung von salzsauren Kupferchlorid-Ätzlösungen mittels Sauerstoffgas zu schaffen. Diese Aufgabe wird dadurch gelöst, daß eine in einem ätzmittelhaltigen flachen Standbehälter aufgestellte Glocke mit einer Zuführleitung im oberen Teil für Sauerstoff versehen ist, daß sich die regenerierte Ätze am Boden des Standbehälters sammelt, von wo aus sie als Überlauf in die Ätzmaschine zurückfließt und daß der durch den bei der Reaktion verbrauchten Sauerstoff entstehende Unterdruck ein Ansteigen der Ätze bewirkt und diese Niveauveränderung zur Steuerung von zwei Niveauschaltern in der inneren Mantelfläche der Glocke dient, die die Zuleitung des Regeneriergases öffnen bzw. schließen, und dadurch jeweils nur so viel Sauerstoff in die Glocke nachdosiert wird, wie verbraucht wurde. An dieser Stelle soll gesagt werden, daß es nicht unbedingt notwendig ist, einen glockenähnlichen Behälter als Oxidationsgefäß zu benützen. Wichtig ist, daß das Vorhandensein einer im Reaktionsgefäß eingeschlossenen und regulieruaren Oxidationsatmosphäre gewährleistet ist.

In der vorliegenden Erfindung werden im Gegensatz zum Patent 1 207 183 keine Fritten verwendet, die erfahrungsgemäß leicht beschädigt oder verstopft werden und infolgedessen ausgewechselt werden müssen- Das Verfahren nach der Erfindung erfordert außerdem eine geringere Wartung und ergibt keine Abluft aus dem Regeneriergefäß.

Ein weiterer Vorteil besteht darin, daß bei dem zur Regenerierung dienenden Gas kein Verlust eintritt, da alles in der Glocke eingeschlossene Gas zu 100% ausgenützt wird. Darüber hinaus zeichnet sich die Vorrichtung auch durch eine höhere Regeneriergeschwindigkeit aus, da mit reinem Oxidationsgas und nicht mit Luft (20% Sauerstoffgehalt) gearbeitet wird. Vorteilhaft ist ferner die automatisierte Einleitung des zur Regenerierung dienenden Gases mittels Niveauschalter, so daß die Einleitung nach Bedarf geregelt werden kann.

Die Konzentration der Ätzlösung wird vorzugsweise so eingestellt, daß bei den jeweiligen Betriebs temperaturen kein Löslichkeitsprodukt überschritten wird. Bei Zimmertemperatur haben sich beispielsweise folgende Konzentrationen als günstig erwiesen:

Das Salz KCI wird beim Ätzen nicht verbraucht. Es dient als Chloridion-Lieferant zur Bildung des leichtlöslichen Kupfer(I)-Komplexes CuCl₂- und somit zur Erhöhung der Reaktionsgeschwindigkeit. Beim Oxidieren des Kupfer(I)-Komplexes wird das Chloridion wieder frei (siehe Gleichung des Regenerierprozesses).

Die Ätzdauer für 35 ym Cu-Auflage beträgt 45" bei 25° C und 1 bis 1,5 bar Sprühdruck.

Nach dem Verbrauch der Salzsäure durch den Ätzprozeß werden Salzsäure und KCI-Lösung zugesetzt. Der Überlauf hierbei wird gesammelt.

Die Zudosierung der Chemikalien kann automatisiert werden, und zwar über die Dichtemessung für die KCI-Lösung und über die pH-Messung für die Salzsäure.

Da sich die Regenerierung an der Phasengrenzfläche zwischen Oxidationsgas und aufgesprühter Ätzlösung abspielt, ist es notwendig, im Reaktionsraum die genannte Phasengrenzfläche möglichst groß zu gestalten. Zu diesem Zweck werden einerseits Nebeldüsen zum Aufsprühen der Ätzlösung verwendet und andererseits saugfähige und korrosionsbeständige Gewebe oder Filzmaterialien senkrecht aufgehängt, die auf dem Markt in großer Auswahl angeboten werden. In diesem Zusammenhang soll betont werden, daß die Regenerierung der aufgesaugten Ätzlösung auch bei ausgeschalteter Sprühpumpe stattfindet. Die Saugfähigkeit von Filzen von 2 mm Dicke kann bis zu ca. 2 I pro m² betragen.

Das Aufsprühen der Ätzlösung in der Glocke durch Nebeldüsen geschieht, um die Phasengrenzfläche zwischen Ätzlösung und Oxidationsgas zu vergrößern und somit die Regeneriergeschwindigkeit zu steigern. Durch die Verwendung von korrosionsbeständigen und saugfähigen Geweben oder Filzen kann einerseits die Phasengrenzfläche zusätzlich erhöht werden und andererseits die Regenerierung der aufgesaugten Ätzlösung auch bei ausgeschalteter Sprühpumpe fortgeführt werden.

Die Erfindung wird anhand einer schematischen Darstellung des erfindungsgemäßen Verfahrens zur Regenerierung einer Kupferchlorid-Ätze mittels Sauerstoffgas erläutert.

In der Mitte der Fig. 1 ist eine Regenerierglocke 1 in einem Standbehälter 2 dargestellt. Aus einer Ätzmaschine 3 wird die verbrauchte Ätze 4 mit einer Pumpe 5 über eine Leitung 6 oben in die Regenerierglocke eingeleitet und über die hängenden Gewebe bzw. Filztücher 7 versprüht. Aus einer Flasche 8 mit einem Magnetventil 9 wird das zum Regenerieren verwendete Gas 10 über eine Leitung 11 der Regenerierglocke zugeführt. An der Leitung 11 ist ein Anschluß 12 für eine Verbindungsleitung zur Vakuumpumpe angedeutet. Im unteren Teil der Regenerierglocke sammelt sich die regenerierte Ätze 13. Mit S1, S2 sind zwei Niveauschalter bezeichnet, die in Abhängigkeit der jeweiligen Höhe N1, N2 der regenerierten Ätze 13 über ein Steuergerät 14 die Zufuhr des Oxidationsgases ein- bzw. ausschalten. Das Gasvolumen variiert zwischen den Werten V1 und V2.

Mit den Pfeilen ist der kreislaufförmige Betriebsablauf dargestellt. Das verbrauchte Ätzmittel 4 wird aus der Ätzkammer der Ätzmaschine 3 fortlaufend abgesaugt und in die Regenerierglocke 1 eingesprüht, wobei das Kupfer(I)-lon, wie bereits erwähnt wurde, nach der Gleichung aufoxidiert wird. Durch den Verbrauch von z. B. Sauerstoff nimmt ständig der Gasdruck in der Glocke ab. Das hat zur Folge, daß die Ätzlösung 13 in der Glocke langsam hochsteigt. Die Sauerstoffzufuhr wird durch die Niveauschalter S1 und S2 (Schwimmer oder Fotozellen) gesteuert. Damit wird erreicht, daß das Ätzmittelniveau in der Glocke zwischen einer unteren N1 und einer oberen Grenze N2 pendelt, so daß in der Glocke immer genügend Gas für den Regenerierprozeß vorhanden ist. Das Gasvolumen variiert infolgedessen zwischen den Werten V1 und V2. Die Glockenform des Reaktionsgefäßes 1 ist, wie bereits betont, keineswegs unbedingt notwendig. Sie kann auch, bedingt z. B. durch räumliche Gegebenheiten oder durch die Anzahl und Größe der Filztücher 7 jede andere beliebige Form einnehmen.

## Patentansprüche

1. Verfahren zur Regenerierung salzsaurer Kupferchlorid-Ätzlösungen, die vorzugsweise in der Leiterplattenfertigung zum Ätzen von nicht galvanisierten Leiterplatten dienen, wobei das Ätzen und Regenerieren in gesonderten Vorrichtungen erfolgt, zwischen denen die Ätzlösung im Kreislauf taktweise oder kontinuierlich geführt und die Regenerierung mit Sauerstoffgas vorgenommen wird, mit einer Glocke, in die zur Regenerierung die aus der Ätzmaschine abgesaugte verbrauchte Ätze oben eingesprüht wird, dadurch gekennzeichnet, daß die in einem ätzmittelhaltigen flachen Standbehälter (2) aufgestellte Glocke (1) mit einer Zuführleitung (11) im oberen Teil für Sauerstoff versehen ist, daß sich die regenerierte Ätze (13) am Boden des Standbehälters (2) sammelt, von wo aus sie als Überlauf in die Ätzmaschine zurückfließt und daß der durch den bei der Reaktion verbrauchte Sauerstoff entstehende Unterdruck ein Ansteigen der Ätze bewirkt und diese Nieveauveränderung zur Steuerung von zwei Niveauschaltern (S1, S2) in der inneren Mantelfläche der Glocke dient, die die Zuleitung des Regeneriergases (10) öffnen bzw. schließen (9), und dadurch jeweils nur so viel Sauerstoff in die Glocke nachdosiert wird, wie verbraucht wurde.

2. Verfahren nach Anspruch 1, dadurch gekennzeichnet, daß für das Aufsprühen der Ätzlösung in der Glocke Nebeldüsen verwendet werden.

3. Verfahren nach Anspruch 1 und 2, dadurch gekennzeichnet, daß korrosionsbeständige und saugfähige Gewebe oder Filze (7) im Gasraum der Glocke aufgehängt werden.

4. Verfahren nach Anspruch 1 bis 3, dadurch gekennzeichnet, daß die Glocke aus durchsichtigem, korrosionsbeständigem Material besteht.

## Claims

1. A process for the regeneration of hydrochloric acid copper chloride etching solutions which in the production of printed circuit boards, are preferably used for etching non-electroplated printed circuit boards, wherein etching and regenerating are effected in separate devices between which the etching solution is circulated in pulsed or continuous manner, and the regeneration is carried out using oxygen gas, with a bell into which for regeneration, the spent etching liquid, which is sucked from the etching machine, is sprayed from above, characterised in that the bell (1) is arranged in a etchant-containing flat stationary vessel (2) and is provided in its upper part with a supply line (11) for oxygen; that the regenerated etching liquid (13) is collected at the base of the stationary vessel (2), from whence it flows back as overflow into the etching machine; and that the reduced pressure which is produced by the oxygen consumed during the reaction, causes the etching liquid to rise, and this change in level serves to control two level switches (S1, S2) in the inner casing surface of the bell, which level switches open the supply line for the regenerating gas (10), or close it (9), as the case may be. whereby only as much oxygen as has been consumed is fed into the bell in a measured manner.

2. A process as claimed in Claim 1, characterised in that atomising nozzles are used for spraying the etching liequid into the bell.

3. A process as claimed in Claim 1 and 2, characterised in that corrosion-resistant and absorbent fabrics or felts (7) are suspended in the gas chamber of the bell.

4. A process as claimed in Claim 1 to 3, characterised in that the bell consists of a transparent, corrosion-resistant material.

## Revendications

1. Procédé de régénération de solutions chlorhydriques de chlorure de cuivre destinées à la gravure, qui servent de préférence dans la fabrication de plaquettes de circuits imprimés en vue de graver des plaquettes de circuits imprimés qui ne sont pas galvanisées, la gravure et la régénération s'effectuant dans des installations distinctes entre lesquelles la solution destinée à la gravure est envoyée en continu ou en discontinu en circuit fermé et la régénération étant effectuée par de l'oxygène gazeux, avec une cloche dans le haut de laquelle la solution de gravure, qui est usée et aspirée de la machine de gravure, est pulvérisée en vue d'être régénérée, caractérisé en ce que la cloche (1) qui est placée dans un récipient (2) posé debout, plat et contenant de l'agent de gravure, est munie d'un conduit d'entrée (11) d'oxygène à la partie supérieure, en ce que la solution de gravure (13) régénérée se rassemble au fond du récipient (2) d'où elle s'écoule à nouveau par trop-plein dans la machine de gravure et en ce que la dépression créée par l'oxygène consommé dans la réaction provoque une ascension de la solution destinée à la gravure et cette variation de niveau sert à commander deux interrupteurs sensibles au niveau (S1, S2) qui sont montés dans la surface latérale intérieure de la cloche, et qui ouvrent et ferment (9) le conduit d'arrivée (10) du gaz régénérant, en sorte qu'il n'est introduit de manière dosée dans la cloche chaque fois qu'autant d'oxygène qu'il en a été consommé.

2. Procédé suivant la revendication 1, caractérisé en ce qu'il consiste à utiliser des atomiseurs pour la pulvérisation de la solution destinée à la gravure dans la cloche.

3. Procédé suivant la revendication 1 ou 2, caractérisé en ce qu'ilconsiste à suspendre des tissus ou du feutre (7) résistant à la corrosion et absorbant dans l'espace de la cloche qui est réservé au gaz.

4. Procédé suivant l'une des revendications 1 à 3, caractérisé en ce que la cloche est en un matériau transparent résistant à la corrosion.
